# EUROPÄISCHE PATENTSCHRIFT

(11) **EP 1 353 417 B1**
(45) Veröffentlichungstag und Bekanntmachung des Hinweises auf die Patenterteilung: **29.08.2007**
(21) Anmeldenummer: 03005507.3
(22) Anmeldetag: 11.03.2003
(51) Int. Cl.: H01R 27/02

(54) **Anschlussvorrichtung zum Anschluss von Daten-und Versorgunsleitung an ein elektrisches Gerät**
Connection device for connecting data and supply lines to an electrical apparatus
Dispositif de connexion pour connecter des lignes de données et d'alimentation à un appareil électrique

(30) Priorität: 10.04.2002 DE 20205594 U
(43) Veröffentlichungstag der Anmeldung: 15.10.2003
(73) Patentinhaber: Weidmüller Interface GmbH & Co., 32760 Detmold (DE)
(72) Erfinder: Neumann, Heike, 63322 Rödermark (DE); Hermann, Hubert, 64859 Eppertshausen (DE); Steinmetz, Klaus, 65439 Flörsheim (DE); Beege, Werner, 63512 Hainburg (DE); Radde, Werner, 64832 Babenhausen (DE)
(74) Vertreter: Specht, Peter

(56) Entgegenhaltungen:
- EP-A- 1 139 503
- EP-A- 1 156 556
- US-A- 6 027 375

## Beschreibung

Die Erfindung betrifft eine Anschlussvorrichtung zum Anschluß von Daten- und Versorgungsleitungen, insbesondere an ein elektrisches Gerät, nach dem Oberbegriff des Anspruches 1.

Zum Stand der Technik wird die gattungsgemäße US-A-6 027 375 genannt.

Bei verschiedenen Anwendungen - so z.B. beim Anschluß von Daten- bzw. Steuerstromleitungen und Stromversorgungsleitungen für elektrische Geräte, beispielsweise ein Schütz - ist es notwendig, auch die Daten- bzw. Steuerleitungen mit einem im Vergleich zu den Stromversorgungs- und -spannungsleitungen sehr dünnen Querschnitt an die ersten Anschlüsse anzuschließen. Da die ersten Anschlüsse, die z.B. als Zugfederanschlüsse ausgebildet sind, im allgemeinen an den relativ großen Leitungsquerschnitt der Stromversorgungsleitungen angepasst sind, können durch schlagartige Vibrationen, wie sie beispielsweise in der Applikation an einem Schütz auftreten, die sehr dünnen Leiter in den an sich "überdimensionierten" Anschlüssen - z.B. an Klemmstellen - brechen. Der Anschluß der Datenleitungen ist zudem relativ mühsam und umständlich.

Die Lösung dieses Problems ist die Aufgabe der Erfindung.

Die Erfindung löst diese Aufgabe durch den Gegenstand des Anspruches 1,

Das Problem einer Bruchgefahr ist durch den Einsatz spezifischer Stecker zum Anschluss von Datenleitungen verringert. Darüber hinaus bietet die Erfindung den besonderen Vorteil, daß sie dem Wunsch nach einfacher, schneller und kompakter Verbindung der Datenleitungen - z.B. auch mit Hilfe inzwischen vielfach verbreiteter vorkonfektionierter entsprechender Stecker - entspricht. Die Stromversorgungs- bzw. Spannungsversorgungsleitungen bleiben separat einzeln anschließbar. An der Geräteseite bleibt der gewohnte Industriesteckverbinder einsetzbar.

Durch die Erfindung wird es ferner möglich, die Steuerleitungen gemeinsam von der Anschlussvorrichtung zu trennen ohne die Stromversorgung zu unterbrechen. Andererseits bleibt es auch möglich, die Daten- und Stromversorgungsleitungen auf der Seite der zweiten Anschlüsse auch gemeinsam vom elektrischen Gerät zu trennen.

Das Gehäuse des Kunden braucht trotz der eingangsseitig veränderten Anschlusstechnik nicht verändert zu werden. So können nach einer beispielhaften Variante auch Verriegelungen zum Gehäuse des Schützes beibehalten werden.

Es sind ferner die zweiten Anschlüsse in einer Reihe leistenartig am Gehäuse angeordnet bzw. in einer Buchsen- oder Steckerleiste oder als Lötanschlüsse am Gehäuse zusammengefasst, die nur noch auf eine korrespondierende Leiste zum oder am elektrischen Gerät aufgesteckt werden muß.

Nach der Erfindung sind ferner die ersten Datenanschlüsse (hierunter sind auch Steuerstromanschlüsse zu verstehen) in einem Buchsenteil zusammengefasst. Hier bietet sich insbesondere der Einsatz eines genormten Tteiles an. Auf diese Weise wird es möglich, für den Anschluß der Daten- bzw. Steuerstromleitungen eine gegen Brüche durch Vibrationen besonders geeignete Anschlusstechnik einzusetzen, ohne daß auf die zwar für Leiter größeren Querschnitts nicht aber für Datenleitungen ausgelegten Anschlußtechniken für Steuerstromleitungen zurück gegriffen werden müßte.

Nach der Erfindung sind die ersten Datenanschlüsse in einer RJ45-Steckerbuchse zusammengefasst. Dies bedeutet, daß als die ersten Datenanschlüsse die Kontakte einer RJ-45-Steckerbuchse genutzt werden. Als Gegenstück dient ein RJ45-Westernstecker, bei dem die Leitungen sehr kurz hinter der Klemmstelle abgefangen werden, was die Gefahr eines Bruches deutlich verringert.

Vorzugsweise sind die ersten Stromversorgungsanschlüsse mit Zugfederkontakten versehen, es ist aber auch eine Auslegung mit Crimp-, Schraub-, IDC- oder Blattfederkontakten denkbar. Hier kann unabhängig von der Notwendigkeit, auch Steuerleitungen dünnen Querschnitts anschliessen zu müssen, die jeweils gewünschte Anschlusstechnik für die Stromversorgungsleitungen ausgewählt werden. So wäre ein Anschluß sehr dünner Leiter in isolationsdurchdringenden IDC-Anschlüssen, die für einen größeren Querschnitt ausgelegt sind, nicht möglich. Durch den Einsatz hybrider Anschlusstechnik, d.h. durch den Einsatz einer anderen Anschlusstechnik für die Daten- bzw. Steuerstromleitungen wird aber auch eine Variante denkbar, bei der die Steuerstromanschlüsse als IDC-Anschlüsse ausgelegt sind.

Realisierbar sind u.a. eine Auslegung der Anschlussvorrichtung (insbesondere geräteseitig) als Steckkupplung für eine Stiftleiste oder eine Auslegung als Stiftsteckverbinder für eine Buchsenleiste oder eine Auslegung als Leiterplattenklemme, in Einpreßtechnik, in SMT-Technik, mit Lötpins oder in THR-Technik.

Weitere vorteilhafte Ausgestaltungen sind den übrigen Unteransprüchen zu entnehmen.

Nachfolgend wird die Erfindung anhand eines bevorzugten Ausführungsbeispieles unter Bezug auf die Zeichnung näher beschrieben. Es zeigt:
- Fig. 1: eine erste perspektivische Ansicht einer Anschlußvorrichtung;
- Fig. 2: eine zweite perspektivische Ansicht der Anschlußvorrichtung aus Fig. 1;
- Fig. 3: eine perspektivische Sprengansicht der Anschlußvorrichtung aus Fig. 1;
- Fig. 4: eine zweite perspektivische Sprengansicht der Anschlußvorrichtung aus Fig. 1;
- Fig. 5: eine dritte perspektivische Sprengansicht der Anschlußvorrichtung aus Fig. 1; und
- Fig. 6: eine vierte Sprengansicht auf die Anschlußvorrichtung aus Fig. 1.

Fig. 1 zeigt eine Anschlußvorrichtung 1, die sich beispielsweise zur Anordnung auf oder an einem nicht dargestellten Schütz eignet, an das Stromversorgungsleitungen und Daten- bzw. Steuerleitungen anzuschliessen sind.

Zu diesem Zweck ist die Anschlußvorrichtung - siehe hierzu auch Fig. 3 - nach Art einer Steckkupplung ausgelegt, welche ein Gehäuse 2 aufweist, das mit einer Mehrzahl erster - hier eingangsseitiger - Anschlüsse 3a- 3h und einer Mehrzahl zweiter - hier ausgangsseitiger - Anschlüsse 4a - 4h versehen ist, wobei die ersten Anschlüsse 3a - 3h jeweils mit einem der zweiten Anschlüsse 4a - h leitend bzw. galvanisch verbunden sind.

Von den hier beispielhaft jeweils acht ersten und zweiten Anschlüssen 3 und 4 dienen jeweils zwei - die Anschlüsse 3a, b und 4a, b - zum Anschluß von Strom- und Spannungsversorgungsleitungen (hier nicht dargestellt) und jeweils sechs - die Anschlüsse 3c - h und 4 c - h - zum Anschluß von Daten- bzw. Steuerleitungen (hier ebenfalls nicht dargestellt), wobei die Datenleitungen typischerweise einen deutlich geringeren Querschnitt aufweisen als die Stromversorgungsleitungen.

Die zweiten oder hier ausgangsseitigen Anschlüsse 4 sind in einer Reihe als Buchsenleiste 5 am Gehäuse 2 ausgebildet, die jeweils eine einheitliche Geometrie aufweisen, d.h., die zweiten Stromversorgungsanschlüsse 4a,b und die zweiten Datenanschlüsse 4 c - h sind identisch ausgebildet.

Die ersten Anschlüsse 3 sind dagegen hinsichtlich der ersten Stromversorgungsanschlüsse 3a,b und der ersten Datenanschlüsse 3 c - h unterschiedlich ausgebildet.

Der genaue Aufbau der Anschlußvorrichtung ergibt sich aus der Sprengansichten der Fig. 3 bis 6.

Wie zu erkennen, sind die ersten Datenanschlüsse 3 c - h (nicht einzeln dargestellt) nach Art eines RJ45-Buchsenteiles 18 zusammengefasst, welches hier seitliche Ausgänge 6 aufweist, die jeweils Leiterbahnen 7 auf einer Seite einer Leiterplatte 8 kontaktieren, die in eine seitliche Ausnehmung 9 des Gehäuses 2 eingesetzt ist.

Die Leiterbahnen 7 sind mit Lötaugen 10 auf der gegenüberliegenden Seite der Leiterplatte 8 verbunden, an die wiederum tulpenartige Kontakte 11 angelötet sind (z.B. in SMD-Technik), deren tulpenartige Abschnitte jeweils in Öffnungen 12 der Buchsenleiste 5 eingreifen. Auf diese Weise sind die (nichteinzeln dargestellten, aber nach Art des Standardsteckers RJ45 ausgebildeten) eingangsseitigen Datenanschlüsse 3c-h mit den entsprechenden Kontakten 11 der Buchsenleiste 5 leitend verbunden.

Die ersten Stromversorgungsanschlüsse 3a, b sind als Zugfederanschlüsse 13 mit Anschlagknochen 14 ausgelegt, wobei an das von den Anschlagknochen 14 abgewandte Ende der Stromschiene 15 der Zugfederanschlüsse 13 direkt weitere tulpenartige Kontakte 11 angeformt sind, wobei diese tulpenartige Stromversorgungskontakte in weitere der Öffnungen 12 der Buchsenleiste 5 eingreifen und dort die zweiten Stromversorgungsanschlüsse 4a, b ausbilden.

Die Geometrie der zweiten Datenanschlüsse 4 c - h entspricht damit der Geometrie der zweiten Stromversorgungsanschlüsse 4a, b.

Der Standarddatenstecker RJ45 erlaubt einen besonders unkomplizierten Anschluss der Datenleitungen, ohne dass diese Leitungen relativ dünnen Querschnitts in Zugfederanschlüssen, die an sich für Leiter größeren Querschnitts ausgelegt sind, zerstört werden könnten. Anstelle eines RJ45 Steckeranschlusses wären auch Datensteckeranschlüsse anderen Standards denkbar, so z.B. serielle Stecker, USB-Stecker oder dergleichen. Die Zugfederanschlüsse 13 erlauben dagegen auch den Anschluß von Stromversorgungsleitungen deutlich größeren Querschnitts.

Die ersten Stromversorgungsanschlüsse 3a, b und die ersten Datenanschlüsse 3 c - h werden dabei von jeweiligen Deckelteilen 16, 17 eingefasst, die am Gehäuse 2 verrastbar sind. Dabei sind hier die Einführöffnungen für den RJ45 Stecker und die Einführöffnungen für die Stromversorgungsleitungen winklig (hier rechtwinklig) zueinander ausgerichtet, was die Handhabung am Schütz erleichtert.

An zwei Seiten des Gehäuses 2 sind Einführöffnungen 19a und b für Betätigungswerkzeuge im Bereich der ersten Stromversorgungsanschlüsse ausgebildet.

Rast- und Lösehebel 20 an zwei einander abgewandten Seiten des Gehäuses erlauben über eine hier nicht in Einzelheiten dargestellte, aber an sich bekannte Rastmechanik das Verrasten eines Steckergegenstückes an der Buchsenleiste 5.

### Bezugszeichen

- Anschlußvorrichtung: 1
- Gehäuse: 2
- erste Anschlüsse: 3, 3a - 3h
- zweite Anschlüsse: 4, 4a - 4h
- Buchsenleiste: 5
- Ausgänge: 6
- Leiterbahnen: 7
- Leiterplatte: 8
- Ausnehmung: 9
- Lötaugen: 10
- Kontakte: 11
- Öffnungen: 12
- Zugfederanschlüsse: 13
- Anschlagknochen: 14
- Stromschiene: 15
- Deckelteile: 16, 17
- Buchsenteil: 18
- Ausnehmungen: 19a, b
- Rast-und Lösehebel: 20

## Patentansprüche

1. Anschlussvorrichtung zum Anschluß von Daten- und Versorgungsleitungen, insbesondere an ein elektrisches Gerät, die folgendes aufweist:
a) ein Gehäuse (2),
b) eine Mehrzahl erster Anschlüsse (3);
c) eine Mehrzahl zweiter Anschlüsse (4);
d) wobei die ersten und die zweiten Anschlüsse (3, 4) jeweils leitend miteinander verbunden und jeweils wenigstens einen oder mehrere Daten- und Stromversorgungsanschlüsse (3a, b und 3c-h; 4a, b und 4c-h) umfassen,
e) wobei die ersten Anschlüsse (3) geometrisch voneinander verschiedene Daten- und Stromversorgungsanschlüsse (3a, b und 3c-h) und,
**dadurch gekennzeichnet, daß**
f) die ersten Datenanschlüsse (3 c - h) in einem RJ45-Buchsenteil (18) zusammengefasst sind,
g) Einführöffnungen für einen RJ45 Stecker und Einführöffnungen für die Stromversorgungsleitungen an den ersten Anschlüssen (3) winklig oder parallel zueinander ausgerichtet sind,
h) die zweiten Anschlüsse (4) in einer Reihe leistenartig am Gehäuse (2) angeordnet sind, und
i) die zweiten Anschlüsse geometrisch einheitlich ausgebildete Daten- und Stromversorgungsanschlüsse (4a, b und 4c-h) aufweisen.

2. Anschlussvorrichtung nach Anspruch 1, **dadurch gekennzeichnet, daß** die zweiten Anschlüsse (4) in einer Buchsen- oder Steckerleiste (5) oder als Lötanschlüsse am Gehäuse (2) zusammengefasst sind.

3. Anschlussvorrichtung nach einem der vorstehenden Ansprüche, **dadurch gekennzeichnet, daß** die ersten Stromversorgungsanschlüsse (3a, b) als Crimp, Zugfeder-, Schraub-, IDC- oder Blattfederkontakte ausgebildet sind.

4. Anschlussvorrichtung nach einem der vorstehenden Ansprüche, **dadurch gekennzeichnet, daß** das Buchsenteil (18) mit den ersten Datenanschlüssen (3c-h) verbundene Ausgänge (6) aufweist, die Leiterbahnen (7) auf einer Leiterplatte (8) kontaktieren.

5. Anschlussvorrichtung nach einem der vorstehenden Ansprüche, **dadurch gekennzeichnet, daß** die Leiterbahnen (7) mit Lötaugen (10) auf der gegenüberliegenden Seite der Leiterplatte (8) verbunden sind und daß an die Lötaugen (10) tulpenartige Kontakte (11) angelötet sind.

6. Anschlussvorrichtung nach einem der vorstehenden Ansprüche, **dadurch gekennzeichnet, daß** an die ersten Stromversorgungsanschlüsse (13) weitere der tulpenartigen Kontakte (11) angeformt sind.

7. Anschlussvorrichtung nach einem der vorstehenden Ansprüche, **dadurch gekennzeichnet, daß** die ersten Stromversorgungsanschlüsse (3a, b) und die ersten Datenanschlüsse (3c-h) von Deckelteilen (16, 17) eingefasst sind, die am Gehäuse 2 verrastbar sind.

8. Anschlussvorrichtung nach einem der vorstehenden Ansprüche **gekennzeichnet durch** eine Auslegung als Steckkupplung für eine Stiftleiste.

9. Anschlussvorrichtung nach einem der vorstehenden Ansprüche **gekennzeichnet durch** eine Auslegung als Stiftsteckverbinder für eine Buchsenleiste.

10. Anschlussvorrichtung nach einem der vorstehenden Ansprüche **gekennzeichnet durch** eine Auslegung als Leiterplattenklemme, in Einpreßtechnik, in SMT-Technik, mit Lötpins oder in THR-Technik.

## Claims

1. Connection device for connecting data and supply lines, in particular to an electrical apparatus, which comprises the following:
a) a housing (2),
b) a plurality of first terminals (3),
c) a plurality of second terminals (4),
d) such that the first and second terminals (3, 4) are each electrically connected to one another and each comprises at least one or more data and current supply connections (3a, b and 3c-h; 4a, b and 4c-h),
e) such that the first terminals (3) have data and current supply connections (3a, b and 3c-h) which are geometrically different from one another,
**characterised in that**
f) the first data connections (3c-h) are collected together in a RJ45 socket component (18),
g) insertion openings for a RJ45 plug and insertion openings for the current supply lines on the first terminals (3) are orientated at an angle or parallel to one another.
h) the second terminals (4) are arranged on the housing (2) in a row as a strip, and
i) the second terminals have geometrically uniformly shaped data and current supply connections (4a, b and 4c-h).

2. Connection device according to Claim 1, **characterised in that** the second terminals (4) are collected together in a socket or plug strip (5) or as soldered connections on the housing (2).

3. Connection device according to either of the preceding claims, **characterised in that** the first current supply connections (3a, b) are formed as crimp, tension spring, screw, IDC or spring-clip contacts.

4. Connection device according to any of the preceding claims, **characterised in that** the socket component (18) with the first data connections (3c-h) comprises outputs (6) which contact conducting paths (7) on a circuit board (8).

5. Connection device according to any of the preceding claims, **characterised in that** the conducting paths (7) are connected to soldering eyes (10) on the reverse side of the circuit board (8) and tulip-type contacts (11) are soldered into the soldering eyes (10).

6. Connection device according to any of the preceding claims, **characterised in that** more of the tulip-type contacts (11) are formed on the first current supply connection (13).

7. Connection device according to any of the preceding claims, **characterised in that** the first current supply connections (3a, b) and the first data connections (3c-h) are enclosed by cover components (16, 17) that can be fastened to the housing (2).

8. Connection device according to any of the preceding claims, **characterised in that** it is designed as a plug coupling for a pin bar.

9. Connection device according to any of the preceding claims, **characterised in that** it is designed as a pin plug connector for a socket strip.

10. Connection device according to any of the preceding claims, **characterised in that** it is designed as a circuit board terminal of the press fit, SMT, soldered-pin or THR type.

## Revendications

1. Dispositif de raccordement pour le raccordement de lignes de données et d'alimentation, en particulier à un appareil électrique, qui comporte :
a) un boîtier (2),
b) une pluralité de premiers raccords (3) ;
c) une pluralité de seconds raccords (4) ;
d) les premiers et seconds raccords (3, 4) étant raccordés les uns aux autres de manière conductrice et comprenant chacune au moins un ou plusieurs raccords de données et d'alimentation électrique (3a, b, et 3c-h ; 4a, b et 4c-h),
e) les premiers raccords (3) comportent des raccords de données et d'alimentation électrique géométriquement différents les uns des autres (3a, b, et 3c-h)
**caractérisé en ce que**
f) les premiers raccords de données (3c-h) sont regroupés dans une partie de douille RJ45 (18),
g) des ouvertures d'insertion pour un connecteur RJ45 et des ouvertures d'insertion pour les lignes d'alimentation électrique aux premiers raccords (3) sont orientées coudées ou parallèles les unes aux autres;
h) les seconds raccords (4) sont disposées dans le boîtier sur une rangée à la manière d'une réglette, et
i) les seconds raccords comportent des raccords de données et d'alimentation électrique géométriquement homogènes (4a, b et 4c-h).

2. Dispositif de raccordement selon la revendication 1, **caractérisé en ce que** les seconds raccords (4) sont regroupés dans une réglette à douilles ou à connecteurs (5) ou comme des raccords brasés dans le boîtier (2).

3. Dispositif de raccordement selon l'une quelconque des revendications précédentes, **caractérisé en ce que** les premiers raccords d'alimentation électrique (3a, b) sont réalisés comme des contacts crimp, à ressort de rappel, à vis, IDC ou à ressort à lame.

4. Dispositif de raccordement selon l'une quelconque des revendications précédentes, **caractérisé en ce que** la partie de douille (18) comporte des sorties reliées (6) avec les premiers raccords de données (3c-h) qui mettent en contact des pistes conductrices (7) sur une plaquette imprimée (8).

5. Dispositif de raccordement selon l'une quelconque des revendications précédentes, **caractérisé en ce que** les pistes conductrices (7) sont reliées avec des pastilles de brasure (10) sur le côté opposé de la plaquette imprimée (8) et **en ce que** des contacts en forme de tulipe (11) sont brasés sur les pastilles de brasure (10).

6. Dispositif de raccordement selon l'une quelconque des revendications précédentes, **caractérisé en ce que** d'autres des contacts en forme de tulipe (11) sont moulés sur les premiers raccords d'alimentation électrique (13).

7. Dispositif de raccordement selon l'une quelconque des revendications précédentes, **caractérisé en ce que** les premiers raccords d'alimentation électrique (3a, b) et les premiers raccords de données (3c-h) sont entourés par des parties de couvercle (16, 17) qui peuvent être encliquetées dans le boîtier (2).

8. Dispositif de raccordement selon l'une quelconque des revendications précédentes, **caractérisé par** une conception sous forme d'accouplement enfichable pour une barrette à broches.

9. Dispositif de raccordement selon l'une quelconque des revendications précédentes, **caractérisé par** une conception sous forme de connecteur enfichable à broches pour une réglette à douilles.

10. Dispositif de raccordement selon l'une quelconque des revendications précédentes, **caractérisé par** une conception sous forme de borne de raccordement de plaquette imprimée avec la technique d'enfoncement, avec la technique SMT, avec des broches à braser ou avec la technique THR.
